# EUROPÄISCHE PATENTSCHRIFT

(11) **EP 0 859 733 B1**
(45) Veröffentlichungstag und Bekanntmachung des Hinweises auf die Patenterteilung: **02.08.2000**
(21) Anmeldenummer: 96945978.3
(22) Anmeldetag: 07.11.1996
(51) Int. Cl.: B65H 45/22

(54) **VERFAHREN UND VORRICHTUNG ZUR HERSTELLUNG VON MEHRLAGIGEN ZEITUNGSPRODUKTEN MIT TABLOIDTEIL**
PROCESS AND DEVICE FOR PRODUCING MULTI-LAYERED NEWSPAPER PRODUCTS WITH A TABLOID SECTION
PROCEDE ET DISPOSITIF PERMETTANT DE PRODUIRE DES JOURNAUX A COUCHES MULTIPLES AVEC UNE PARTIE DE FORMAT TABLOIDE

(30) Priorität: 08.11.1995 DE 19541579
(43) Veröffentlichungstag der Anmeldung: 26.08.1998
(73) Patentinhaber: Koenig & Bauer Aktiengesellschaft, 97080 Würzburg (DE)
(72) Erfinder: MICHALIK, Horst, Bernhard, D-97204 Höchberg (DE); WESCHENFELDER, Otto, Theodor, D-97082 Würzburg (DE)
(86) Internationale Anmeldenummer: DE9602127
(87) Internationale Veröffentlichungsnummer: WO9717201

(56) Entgegenhaltungen:
- DE-A- 4 319 806
- GB-A- 437 858
- US-A- 1 830 416
- US-A- 2 092 977
- US-A- 2 361 140

## Beschreibung

Die Erfindung betrifft ein Verfahren und eine Vorrichtung zur Herstellung von mehrlagigen, z. B. vierlagigen, Zeitungsprodukten mit einem in ein Zeitungsprodukt eingelegten Tabloidteil entsprechend den Merkmalen des Oberbegriffes der unabhängigen Ansprüche 1, 2 und 4

Es ist bekannt, bei einfacher, d. h. gesammelter Produktion und unter Verwendung von z. B. zwei Längsfalztrichtern, Druckprodukte herzustellen, welche aus drei separaten Zeitungsteilen und aus einem separaten Tabloidteil bestehen. Dabei wird die Dicke des Tabloidteiles von der Dicke des Zeitungsteiles, welches über den gleichen Längsfalztrichter geführt wird, bestimmt oder umgekehrt. Eine Einrichtung zum Herstellen eines derartigen Druckproduktes ist in der DE-A-43 19 806 gezeigt.

Die US-A-2 092 977 beschreibt eine Vorrichtung und ein Verfahren zur Herstellung von mehrlagigen Zeitungsprodukten mit einem innenliegenden Tabloidteil. Hierbei weisen alle aufeinanderfolgenden Produkte ein Tabloidteil auf, da eine Bahn mittels einer Schneideinrichtung vollständig in zwei Hälften zerschnitten wird.

Die US-A 2 361 140 und die GB-A-437 858 beschreiben Längsfalztrichter mit zugeordneten Längsschneideinrichtungen.

Der Erfindung liegt die Aufgabe zugrunde, ein Verfahren und eine Vorrichtung zum Herstellen von mehrlagigen Zeitungsprodukten mit sog. Tabloid-Einlage zu schaffen.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß die Seitenanzahl des von einer Lage eines längsgefalzten Zeitungsteils umgebenen Tabloidteils variierbar ist. Dabei weist das so kombinierte Produkt insgesamt die gleiche Blattanzahl auf wie eine Lage eines längsgefalzten Zeitungsproduktes. Ein Tabloidteil oder Magazinteil weist gegenüber einem gleichdicken und gleichgroßen Zeitungsteil auf Grund seines halben Formates eine doppelte Seitenanzahl auf.

Ein Ausführungsbeispiel der Erfindung ist in der Zeichnung in mehreren Arbeitsstellungen dargestellt und wird im folgenden näher beschrieben.

Es zeigen
- Fig. 1: die schematische Seitenansicht eines Falzwerküberbaues mit einer erfindungsgemäßen Vorrichtung bei einer ersten Papierbahnführung;
- Fig. 2: eine schematische Vorderansicht der Längsfalztrichter nach Fig. 1 mit Darstellung des Längsschnittverlaufes der Papierbahnen vor dem Trichtereinlauf sowie die Darstellung der Längsfalzprodukte sowie deren Querschnitte nach einem ersten sowie einem zweiten Querschneidevorgang ohne Papierleit-, -einzugs- und Längsschneideinrichtung;
- Fig. 3: die schematische Seitenansicht des Falzwerküberbaues mit der erfindungsgemäßen Vorrichtung bei einer zweiten Papierbahnführung;
- Fig. 4: die schematische Vorderansicht der Längsfalztrichter nach Fig. 3 mit Darstellung des Längsschnittverlaufes der Papierbahn am Trichtereinlauf sowie die Darstellung der Längsfalzprodukte sowie deren Querschnitte nach einem ersten sowie einem zweiten Querschneidevorgang ohne Papierleit-, -einzugs- und Längsschneideinrichtung;
- Fig. 5: die schematische Seitenansicht des Falzwerküberbaues mit der erfindungsgemäßen Vorrichtung bei einer dritten Papierbahnführung;
- Fig. 6: die schematische Vorderansicht der Längsfalztrichter nach Fig. 5 mit Darstellung des Längsschnittverlaufes der Papierbahn am Trichtereinlauf sowie die Darstellung der Längsfalzprodukte sowie deren Querschnitte nach einem ersten sowie einem zweiten Querschneidevorgang ohne Papierleit-, -einzugs- und Längsschneideinrichtung.

Zwei bekannten Längsfalztrichtern 1, 2 ist eine in einem Falzwerksüberbau angeordnete Papierleit-, -einzugs- und Längsschneideinrichtung 3 vorgeschaltet. Diese aus der DE-A-43 19 806 bekannte Einrichtung 3 besteht aus schräg übereinander und in unterschiedlichen Höhen befindlichen Papierleitwalzen 6, 7, 8, 9 zur Führung von z. B. vier 1/1-breiten Papierbahnen 11, 12, 13, 14. Die Papierbahnen 11 bis 14 laufen über eine Trichtervoreinlaufwalze 16, über Zugrollen 17, welche gegen eine Zugwalze 18 anstellbar sind sowie über eine Trichtereinlaufwalze 19, gegen welche eine Längsschneideinrichtung 21 arbeitet. Somit sind die 1/1-breiten Papierbahnen 11 bis 14 mittels der Längsschneideinrichtung 21 in 1/2-breite Papierbahnen 22 bis 29 längsgetrennt (Längsvollschnitt). Auf der längsfalztrichterfernen Seite der Trichtervoreinlaufwalze 16 und auf etwa gleicher Höhe mit derselben befindet sich hinter dem ersten Längsfalztrichter 1 eine zusätzliche Längsteilschnitt-Einrichtung 32. Diese Längsteilschnitt-Einrichtung 32 besteht aus einer Trichtervoreinlaufwalze 33 mit Schneidnut und einem an die Trichtervoreinlaufwalze 33 anstellbarem Längsteilschneidmesser 34 (Skip-Slitter). Das Längsteilschneidmesser 34 weist am Umfang eine Schneidkante auf, welche sich etwas mehr als 180° über den Umfang des drehbaren Messers 34 erstreckt und einen Schnitt mit einer Länge, die etwas länger ist (z. B. 16 mm) als die Höhe einer Seite der Signatur, hat. Die Walzen bzw. Rollen 6 bis 9, 16 bis 19 und 33 erstrecken sich sich geteilt oder ungeteilt über die gesamte Breite der 1/1 Papierbahnen 11 bis 14.

Bei einer ersten Papierbahnführung (Fig. 1 und 2) wird eine der 1/1-breiten Papierbahnen 14 zunächst über die zusätzliche Trichtervoreinlaufwalze 33 der Längsteilschnitt-Einrichtung 32 geführt und dann erst zusammen mit den anderen über die Trichtervoreinlaufwalze 16 geführten 1/1-Bahnen 13, 12, 11 der auf die Trichtereinlaufwalze 19 wirkenden Längsschneideinrichtung 21 zugeführt, welche alle Papierbahnen 11 bis 14 mittig längstrennt. Dabei entstehen die 1/2-breiten Papierbahnen 22 bis 29, wobei die 1/2-breite Papierbahn 28 ggf. bereits mit einem Schnitt, d. h. Schlitz versehen worden ist, wie nachfolgend noch beschrieben wird. Bei der Herstellung eines längsgefalzten, aus zwei Schnittlängen A, B beim Querschneiden gesammelten Falzprodukten wird folgendes vierlagiges längsgefalztes Produkt erzeugt: bei der ersten Schnittlänge A wird über den ersten Längsfalztrichter 1 ein kombiniertes Produkt A1 erzeugt, welches aus einem ersten achtseitigen Tabloidteil 36 und einem zweiten, zwölfseitigen längsgefalzten Zeitungsteil 37 besteht, welches das Tabloidteil 36 umgibt. Dabei arbeitet das Längsteilschneidmesser 34 der Längsteilschnitt-Einrichtung 32, so daß die 1/2-breite Papierbahn 28 in zwei 1/4 breite Papierbahnen über eine Schnittlänge A längsgetrennt wird. Vom zweiten Längsfalztrichter 2 wird bei der ersten Schnittlänge A ein längsgefalztes 16-seitiges Zeitungsteil A2 erzeugt. Bei einer zweiten Schnittlänge B wird sowohl über den ersten Falztrichter 1 als auch über den zweiten Falztrichter 2 jeweils ein 16-seitiges, längsgefalztes Zeitungsteil B1, B2 erzeugt, wobei die Längsteilschnitt-Einrichtung 32 nicht wirksam wird. Es entsteht nach dem Sammeln auf einem nichtdargestellten Sammelzylinder des Falzapparates ein vierlagiges Falzprodukt A1, A2, B1, B2, welches aus einem kombinierten achtseitigen Tabloid- und einem zwölfseitigen Zeitungsteil A1 und aus drei jeweils 16-seitigen, längsgefalzten Zeitungsteilen A2, B1, B2 besteht. Eine Schnittlänge A oder B entsteht während des Laufes der Maschine in einem Zeitraum zwischen den Querschneidevorgängen mittels der nichtdargestellten Querschneidevorrichtung (Fig. 1 und 2).

Bei einer zweiten Papierbahnführung (Fig. 3 und 4) werden zwei 1/1-breite Papierbahnen 14, 13 zunächst über die zusätzliche Trichtervoreinlaufwalze 33 der Längsteilschnitt-Einrichtung 32 geführt. Nachfolgend werden die Papierbahnen 14, 13 zusammen mit den über die Trichtervoreinlaufwalze 16 geführten 1/1-breiten Papierbahnen 12, 11 mittels der Längsschneideinrichtung 21 in 1/2-breite Papierbahnen 22 bis 29 geschnitten. Es wird bei Sammelproduktion mit den Schnittlängen A, B folgendes vierlagiges Produkt erzeugt: bei der ersten Schnittlänge A wird über den ersten Längsfalztrichter 1 ein kombiniertes Produkt A1 erzeugt, welches aus einem ersten 16-seitigen Tabloidteil 38 und einem zweiten, achtseitigen längsgefalzten Zeitungsteil 39 besteht, welches das Tabloidteil 38 umgibt. Während der Herstellung der Schnittlänge A arbeitet die Längsteilschnitt-Einrichtung 32. Vom zweiten Längsfalztrichter 2 wird hierbei ein längsgefalztes 16-seitiges Zeitungsteil A2 erzeugt. Bei einer zweiten Schnittlänge B wird analog der ersten Papierbahnführung jeweils ein 16-seitiges längsgefalztes Zeitungsteil B1, B2 erzeugt, wobei die Längsteilschnitt-Einrichtung 32 hierbei nicht wirksam wird. Somit wird nach dem Sammeln ein vierlagiges Falzprodukt A1, A2, B1, B2 erzeugt. Das Falzprodukt besteht somit aus einem kombinierten Produkt A1 mit einem 16-seitigen Tabloidteil 38 und einem zwölfseitigen Zeitungsteil 39 sowie aus jeweils drei 16-seitigen, längsgefalzten Zeitungsteilen A2, B1, B2 (Fig. 3 und 4).

Bei einer dritten Papierbahnführung (Fig. 5 und 6) werden drei 1/1-breite Papierbahnen 14, 13, 12 zunächst über die zusätzliche Trichtervoreinlaufwalze 33 der Längsteilschnitt-Einrichtung 32 geführt. Nachfolgend werden die Papierbahnen 14, 13, 12 zusammen mit der über die Trichtervoreinlaufwalze 16 geführten 1/1-breiten Papierbahn 11 mittels der Längsschneideinrichtung 21 in 1/2-breite Papierbahnen 22 bis 29 geschnitten. Es wird bei Sammelproduktion mit den Schnittlängen A, B folgendes vierlagiges Produkt erzeugt: bei der ersten Schnittlänge A wird über den ersten Längsfalztrichter 1 ein kombiniertes Produkt A1 erzeugt, welches aus einem ersten 24-seitigen Tabloidteil 41 und einem zweiten, vierseitigen längsgefalzten Zeitungsteil 42 besteht, welches das Tabloidteil 41 umgibt. Während der Herstellung der Schnittlänge A arbeitet die Längsteilschnitt-Einrichtung 32. Vom zweiten Längsfalztrichter 2 wird hierbei ein längsgefalztes 16-seitiges Zeitungsteil A2 erzeugt. Bei einer zweiten Schnittlänge B wird analog der ersten und zweiten Papierbahnführung jeweils ein 16-seitiges längsgefalztes Zeitungsteil B1, B2 erzeugt, wobei die Längsteilschnitt-Einrichtung 32 hierbei nicht wirksam wird. Nach dem Sammeln entsteht ein vierlagiges Falzprodukt A1, A2, B1, B2 . Somit liegt die Anzahl der der Längsteilschnitt-Einrichtung 32 zuleitbaren bzw. zumischbaren mit einem sog. "springenden Schnitt", d. h. einem Längsteilschnitt mit der Länge einer Seite der Signaturen, versehenen Papierbahnen zwischen z. B einer Papierbahn 14 (Fig. 1) und drei Papierbahnen 14, 13, 12 (n - 1) (Fig. 5), wobei die Gesamtanzahl n der Papierbahnen 14 bis 11 gleich vier beträgt. Die Lage der übereinanderangeordneten Papierbahnen 11 bis 14, so wie diese in den Fig. 2, 4, und 6 gezeigt ist, entspricht der Lage der Papierbahnen 11 bis 14 zwischen den Längsfalztrichtern 1, 2 und der Trichtereinlaufwalze 19 nach Fig. 1, 3 und 5.

Sofern dem zweiten Längsfalztrichter 2 ebenfalls eine zusätzliche Längsteilschnitt-Einrichtung 32 zugeordnet werden würde, könnten auch die Längsfalzprodukte A2 oder B2 mit einem seitenzahlvariierbaren Tabloidteil versehen werden.

Es ist weiterhin auch möglich, bei Einsatz eines Kreismessers anstelle eines Längsteilschneidmessers 34 in der zusätzlichen Längsschneideinrichtung 32, jedes Zeitungsteil A1, B1 mit einem Tabloidteil zu versehen.

Diese Vorrichtung kann natürlich auch bei Maschinen mit zwei Schnittlängen am Umfang, welche nur einen Längsfalztrichter aufweisen, eingesetzt werden. Dabei werden abwechselnd ein Zeitungsteil sowie ein Zeitungsteil mit eingelegtem Tabloidteil hergestellt.

### Teileliste

- 1: Längsfalztrichter
- 2: Längsfalztrichter
- 3: Papierleit-, -einzugs- und Längsschneideinrichtung
- 4: -
- 5: -
- 6: Papierleitwalze
- 7: Papierleitwalze
- 8: Papierleitwalze
- 9: Papierleitwalze
- 10: -
- 11: Papierbahn 1/1
- 12: Papierbahn 1/1
- 13: Papierbahn 1/1
- 14: Papierbahn 1/1
- 15: -
- 16: Trichtervoreinlaufwalze
- 17: Zugrollen
- 18: Zugwalze
- 19: Trichtereinlaufwalze
- 20: -
- 21: Längsschneideinrichtung
- 22: Papierbahn 1/2 (11)
- 23: Papierbahn 1/2 (11)
- 24: Papierbahn 1/2 (12)
- 25: Papierbahn 1/2 (12)
- 26: Papierbahn 1/2 (13)
- 27: Papierbahn 1/2 (13)
- 28: Papierbahn 1/2 (14)
- 29: Papierbahn 1/2 (14)
- 30: -
- 31: -
- 32: Längsteilschnitt-Einrichtung (1)
- 33: Trichtervoreinlaufwalze
- 34: Längsteilschneidmesser
- 35: -
- 36: Tabloid, 8 Seiten
- 37: Zeitungsteil, 12 Seiten
- 38: Tabloid, 16 Seiten
- 39: Zeitungsteil, 8 Seiten
- 40: -
- 41: Tabloid, 24 Seiten
- 42: Zeitungsteil, 4 Seiten

- A, B: Schnittlänge

- A1: kombiniertes Produkt, Zeitungsteil, Tabloidteil

- A2, B1, B2: Längsfalzprodukt, Zeitungsteil

- h: Anzahl (11; 12; 13; 14)

## Patentansprüche

1. Verfahren zur Herstellung von mehrlagigen Zeitungsprodukten (A1, A2, B1, B2) mit innenliegendem Tabloidteil (36; 38; 41) unter Verwendung von mindestens einem Längsfalztrichter (1; 2), dadurch gekennzeichnet, daß der/den dem Längsfalztrichter (1) zuzuführende/n einen oder mehreren Papierbahn(en) (22, 24, 26, 28) eine variierbare Anzahl von mit einem Längsteilschnitt versehenen Papierbahnen (24, 26, 28; 26, 28; 28) zugemischt werden.

2. Vorrichtung mit einer Trichtereinlaufwalze (19), einem Längsfalztrichter (1) und einem Sammelzylinder zur Durchführung des Verfahrens nach Anspruch 1, dadurch gekennzeichnet, daß in Papierbahnlaufrichtung gesehen, vor der Trichtereinlaufwalze (19) bzw. vor einer Trichtervoreinlaufwalze (16) des Längsfalztrichters (1) eine Längsteilschnitt-Einrichtung (32) angeordnet ist.

3. Vorrichtung nach Anspruch 2, dadurch gekennzeichnet, daß die Längsteilschnitt-Einrichtung (32) aus einer zweiten Trichtervoreinlaufwalze (33) mit Schneidnut und einem an die zweite Trichtervoreinlaufwalze (33) anstellbaren Längsteilschneidmesser (34) besteht.

4. Verfahren zur Herstellung von mehrlagigen Zeitungsprodukten (A1, A2, B1, B2) mit innenliegendem Tabloidteil (36; 38; 41) unter Verwendung von mindestens einem Längsfalztrichter (1; 2), dadurch gekennzeichnet, daß der/den dem Längsfalztrichter (1) zuzuführende/n einen oder mehreren Papierbahn(en) (22, 24, 26, 28) eine variierbare Anzahl von mit einem Längsschnitt versehenen Papierbahnen (24, 26, 28; 26, 28; 28) zugemischt werden, und daß die unterste, direkt auf dem Längsfalztrichter liegende Papierbahn (22, 24, 26, 28) bereits mit einem Längsschnitt versehen ist.

## Claims

1. Process for producing multi-layered newspaper products (A1, A2, B1, B2) with an inner tabloid section (36; 38; 41) by using at least one longitudinal folding former (1; 2), characterized in that the one or more paper web(s) (22, 24, 26, 28) to be fed to the longitudinal folding former (1) have mixed with them a variable number of paper webs (24, 26, 28; 26, 28; 28) provided with a longitudinal partial cut.

2. Device having a former inlet roll (19), a longitudinal folding former (1) and a collecting cylinder for carrying out the process according to Claim 1, characterized in that, as viewed in the paper web running direction, a longitudinal part-cutting device (32) is arranged upstream of the former inlet roll (19) or upstream of a former pre-inlet roll (16) of the longitudinal folding former (1).

3. Device according to Claim 2, characterized in that the longitudinal part-cutting device (32) comprises a second former pre-inlet roll (33) with a cutting groove and a longitudinal part-cutting knife (34) which can be set against the second former pre-inlet roll (33).

4. Process for producing multi-layered newspaper products (A1, A2, B1, B2) with an inner tabloid section (36; 38; 41) by using at least one longitudinal folding former (1; 2), characterized in that the one or more paper web(s) (22, 24, 26, 28) to be fed to the longitudinal folding former (1) have mixed with them a variable number of paper webs (24, 26, 28; 26, 28; 28) provided with a longitudinal cut, and in that the lowest paper web (22, 24, 26, 28), resting directly on the longitudinal folding former, is already provided with a longitudinal cut.

## Revendications

1. Procédé de fabrication de journaux à couches multiples (A1, A2, B1, B2), avec une partie de format tabloïde intérieure (36; 38; 41) en utilisant au moins un entonnoir de pliage en long (1; 2), caractérisé en ce qu'un nombre variable de bandes de papier (24, 26, 28; 26, 28; 28), dotées d'une coupe en long partielle, est ajouté en mélange à la une ou plus bande(s) de papier (22, 24, 26, 28) à amener à l'entonnoir de pliage en long (1).

2. Dispositif équipé d'un rouleau d'entrée à l'entonnoir (19), d'un entonnoir de pliage en long (1) et d'un cylindre collecteur pour mettre en oeuvre le procédé selon la revendication 1, caractérisé en ce que, en observant dans la direction de défilement de la bande de papier, à l'amont du rouleau d'entrée à l'entonnoir (19) ou d'un rouleau d'entrée à l'entonnoir (16) de l'entonnoir de pliage en long (1), est disposé un dispositif de découpage en long partiel (32).

3. Dispositif selon la revendication 2, caractérisé en ce que le dispositif de découpage en long partiel (32) est constitué d'un deuxième rouleau amont d'entrée à l'entonnoir (33) avec une gorge de découpage et d'une lame de découpage partiel en long (34), pouvant être appliquée sur le deuxième rouleau amont d'entrée à l'entonnoir (33).

4. Procédé de fabrication de journaux à couches multiples (A1, A2, B1, B2), avec une partie de format tabloïde intérieure (36; 38; 41), avec utilisation d'au moins un entonnoir de pliage en long (1; 2), caractérisé en ce qu'un nombre variable de bandes de papier (24, 26, 28; 26, 28; 28), dotées d'une découpure partielle en long, est ajouté par mélange à la/aux bande(s) de papier (22, 24, 26, 28) à amener à l'entonnoir de pliage en long (1), et en ce que la bande de papier la plus au-dessous (22, 24, 26, 28), directement située sur l'entonnoir de pliage en long est déjà dotée d'une découpure partielle en long.
